# EUROPÄISCHE PATENTANMELDUNG

(11) **EP 0 716 284 A1**
(43) Veröffentlichungstag der Anmeldung: **12.06.1996**
(21) Anmeldenummer: 94119231.2
(22) Anmeldetag: 06.12.1994
(51) Int. Cl.: F41J 9/02, F41J 5/00, F41J 1/10

(54) **Schiesszielanordnung mit elektronischer Schusslageermittlung**

(71) Anmelder: Walti, Hans-Rudolf, CH-8405 Winterthur (CH)
(72) Erfinder: Walti, Hans-Rudolf, CH-8405 Winterthur (CH)
(74) Vertreter: Blum, Rudolf Emil Ernst

(57) **Zusammenfassung**

Die Zielanordnung besteht aus drei Zielen (5,6,7). Durch eine mechanische Vorrichtung wird bei der Fahrt von links nach rechts das linke Ziel und bei der Fahrt von rechts nach links das rechte Ziel abgedeckt. Für den Schützen erscheint so immer die Zieleinrichtung nach ISU (Internationale Schützen-Union) mit zwei Zielen. Der zu wertende Schuss trifft jedoch immer auf dem Ziel ein, das mit einer Vorrichtung zur elektronischen Schusslageermittlung ausgerüstet ist, was den Apparate- und Kostenaufwand senkt.

## Beschreibung

Die vorliegende Erfindung betrifft eine Schiesszielanordnung gemäss Oberbegriff des Anspruchs 1.

Bei den bisher bekannten Schiessanlagen ist es üblich, für Zielscheiben mit mehreren Zielen, jedes Ziel mit einer Vorrichtung zur elektronischen Schusslageermittlung zu versehen. Figur 1 zeigt das Beispiel der laufenden 10-Meter Zielscheibe nach ISU (Internationale Schützen-Union), welche zwei Ziele beinhaltet. Diese Zielscheibe wird auf einem Laufwagen abwechslungsweise von links nach rechts bzw. von rechts nach links verfahren.

Bei der Fahrt von links nach rechts muss, nach den gültigen Regeln der ISU, auf das linke Ziel geschossen werden; bei der Fahrt von rechts nach links auf das rechte Ziel. Zwischen den Zielen befinden sich Vorhaltepunkte als Hilfe für den Schützen.

Um die Trefferlage sowohl auf der linken als auch auf der rechten Zielscheibe elektronisch bestimmen zu können, war es bislang notwendig, beide Ziele mit einer Vorrichtung zur elektronischen Schusslageermittlung zu versehen, was einen entsprechenden apparativen Aufwand und Kostenaufwand benötigt. Dies gilt für alle Schiesszielanordnungen mit mehreren Zielen, bei welchen jeweils pro Schussabgabe nicht auf alle Ziele geschossen wird.

Aufgabe der Erfindung ist es deshalb, eine Schiesszielanordnung mit mehreren Zielen zu schaffen, welche einfacher und kostengünstiger ist und dennoch die elektronische Schusslageerkennung ermöglicht.

Die Aufgabe wird bei einer Schiesszielanordnung der eingangs genannten Art durch die kennzeichnenden Merkmale des Anspruchs 1 gelöst.

Dadurch, dass die Darstellung der Ziele der Schiesszielanordnung so verändert wird, dass der Schuss stets auf ein Ziel mit Schusslageerkennung erfolgt, genügt es, weniger Ziele als die Gesamtzahl der Ziele mit einer solchen Erkennung auszurüsten, was den Aufwand erheblich senkt.

Bevorzugterweise ist die Schiesszielanordnung eine Anordnung mit drei Zielen auf einem Laufwagen, von denen ein Ziel stets sichtbar ist und je eines der anderen Ziele nur je nach Laufrichtung des Laufwagens sichtbar ist.

Im folgenden werden Ausführungsbeispiele der Erfindung anhand der Zeichnungen näher erläutert. Dabei zeigt
Figur 1 eine Schiesszielanordnung nach ISU;
Figur 2 eine erste Stellung einer erfindungsgemässen Schiesszielanordnung;
Figur 3 eine zweite Stellung der Anordnung nach Figur 2;
Figur 4 den Aufbau einer erfindungsgemässen Schiesszielanordnung mit einem Schieber;
Figur 5 eine Darstellung der Anordnung nach Figur 4; und
Figur 6 eine weitere Darstellung der Anordnung gemäss Figur 4.

Figur 1 zeigt als Beispiel die bereits erwähnte laufende 10-Meter Zielscheibe 1 nach ISU (Internationale Schützen-Union), welche zwei Ziele 2, 3 beinhaltet. Diese Zielscheibe wird auf einem nicht dargestellten Laufwagen abwechslungsweise von links nach rechts bzw. von rechts nach links verfahren. Bei der Fahrt von links nach rechts muss, nach den gültigen Regeln der ISU, auf das linke Ziel 2 geschossen werden; bei der Fahrt von rechts nach links auf das rechte Ziel 3. Es wird somit immer auf das in Laufrichtung betrachtet hintere Ziel geschossen. Gemäss Stand der Technik sind beide Ziele 2, 3 je mit einer elektronischen Schusslageerkennung ausgerüstet.

Die Figuren 2 und 3 zeigen nun schematisch ein Beispiel einer Schiesszielanordnung 4 gemäss der Erfindung, wobei die Zielanordnung drei Ziele 5, 6 und 7 aufweist. Nur das Ziel 6 ist mit einer elektronischen Schusslageerkennung ausgerüstet. Diese Zielanordnung soll für den Schützen das selbe Bild darstellen, wie dies beider in Figur 1 erläuterten ISU 10-Meter Zielscheibe der Fall ist. Auch diese Zielanordnung wird auf einem nicht dargestellten Laufwagen verfahren. Bei der gezeigten Anordnung wird nun bei der Fahrt von links nach rechts (Figur 2) das linke Ziel 5 abgedeckt, und bei der Fahrt von rechts nach links (Figur 3) wird das rechte Ziel 7 abgedeckt. Für den Schützen erscheint somit jeweils immer die Zielanordnung nach ISU mit zwei Zielen (6 und 7 bzw. 5 und 6). Der zu wertende Schuss wird jedoch immer auf das Ziel 6 abgegeben, welches als einziges der drei Ziele mit einer elektronischen Schusslageerkennung ausgerüstet ist, welche, da wohl bekannt, hier nicht näher erläutert wird.

Die Figuren 4, 5 und 6 zeigen die Ausführung einer Zielanordnung gemäss den Figuren 2 und 3. Dabei ist ein Grundblatt 10 vorgesehen, welches die Zielbilder 5, 6 und 7 trägt. Hinter dem Zielbild 6 ist wiederum die elektronische Schusslageerkennung angeordnet. Vor dem Grundblatt 10 ist eine Maske 12 mit Ausnehmungen 15,16,17,18 und 18' angeordnet und zwischen Grundblatt 10 und Maske 12 befindet sich ein horizontal hin- und her beweglicher Schieber 11 mit zwei Abdecklaschen 19 und 20, welche je eine Ausnehmung 13 bzw. 14 aufweisen.

Die Figur 4 zeigt eine Darstellung mit dem Grundblatt, dem Schieber und der Maske als Einzelteile.

Die Figuren 5 und 6 zeigen eine Ansicht der zusammengesetzten Teile, wie sie sich dem Schützen darbietet, also mit der Maske 12 zuvorderst, wobei in den Figuren 5 und 6 zur besseren Erläuterung der Funktion der Schieber 11 hinter der Maske strichliert dargestellt ist und die jeweils nicht sichtbaren Ziele und Vorhaltepunkte ebenfalls dargestellt sind, aber nicht als schwarze Flächen wie dies bei den sichtbaren Zielen der Fall ist.

Die Figur 5 zeigt die Anordnung, wenn sie nach links verfahren wird. Der Schieber 11 ist dabei in einer solchen Position, dass dessen Lasche 19 das Zielbild 5 abdeckt, da die Ausnehmung 13 neben dem Zielbild 5 liegt, so dass das Zielbild 5 durch die Ausnehmung 15 der Maske hindurch nicht sichtbar ist. Ebenfalls abgedeckt wird der Vorhaltepunkt, welcher sonst durch die Ausnehmung 18 sichtbar wäre. Das Ziel 6 mit der Schusslageerkennung ist durch die Ausnehmung 17 der Maske hindurch stets erkennbar. Das Ziel 7 ist ebenfalls erkennbar, da die Lasche 20 des Schiebers 11 so positioniert ist, dass die Ausnehmung 14 das Ziel 7 freigibt, so dass es durch die Ausnehmung 16 der Maske hindurch erkennbar ist. Ebenfalls erkennbar ist der Vorhaltepunkt. Der Schuss wird regelkonform auf das Ziel 6 abgegeben. Erreicht die Zielanordnung das Ende des Verfahrweges, so wird der Schieber 11 in die in Figur 6 gezeigte Position verschoben, z.B. durch einen festen Anschlag, der auf die vorstehende Lasche 11' des Schiebers einwirkt, wenn die Zielanordnung an den Anschlag heranfährt.

Figur 6 zeigt den Schieber 11 in seiner zweiten Position. Die Zielanordnung 4 wird dabei von rechts nach links verfahren. Freigegeben durch die Ausnehmung 13 des Schiebers wird nun das Ziel 5 und der entsprechende Vorhaltepunkt. Abgedeckt durch die Lasche 20 wird das Ziel 7 und der entsprechende Vorhaltepunkt. Der Schuss erfolgt regelkonform erneut auf das Ziel 6 mit Schusslageerkennung. Eine Lasche 11'' am Schieber 11 bewirkt am Ende des Verfahrweges ein erneutes Verstellen des Schiebers zu der in Figur 5 bereits erläuterten Stellung.

Anstelle der beschriebenen Ziele können die Ziele auch durch Projektion eines Bildes auf die Zielanordnung dargestellt werden. Es wird dann kein Schieber bei der Zielanordnung benötigt, sondern es werden jeweils nur die gerade benötigten Ziele projiziert und die Projektion der nicht benötigten (in Fig. 5 und 6 abgedeckten) Ziele wird unterlassen. Die Erfindung ist selbstverständlich auch bei mehr als nur zwei jeweils dargestellten Zielen ausführbar.

## Patentansprüche

1. Schiesszielanordnung mit elektronischer Schusslageermittlung mit mehreren Zielen, dadurch gekennzeichnet, dass weniger Ziele als die Gesamtzahl der Ziele der Anordnung mit einer elektronischen Schusslageermittlung versehen sind, und dass durch eine mechanische oder optische Einrichtung die Darstellung der Ziele so veränderbar ist, dass das für den Schützen massgebliche Ziel stets ein Ziel mit Schusslageerkennung ist.

2. Schiesszielanordnung nach Anspruch 1, dadurch gekennzeichnet, dass die Anordnung drei auf einem Laufwagen befindliche Ziele (5, 6, 7) umfasst, von denen ein Ziel (6) mit elektronischer Schusslageerkennung stets dargestellt ist und je eines der anderen Ziele ohne Schusslageerkennung (5, 7) abwechslungsweise abhängig von der Laufwagenrichtung dargestellt ist.

3. Schiesszielanordnung nach Anspruch 1 oder 2, dadurch gekennzeichnet, dass die Darstellung der Ziele durch einen mechanischen Schieber (11) verändert wird.

4. Schiesszielanordnung nach Anspruch 3, dadurch gekennzeichnet, dass der Schieber zwischen einem drei Zielbilder tragenden Grundblatt (10) und einer Maske(12) verschiebbar angeordnet ist.

5. Schiesszielanordnung nach Anspruch 1 oder 2, dadurch gekennzeichnet, dass die Darstellung der Ziele durch optische Projektion erfolgt und durch Änderung des projizierten Bildes verändert wird.
